# EUROPÄISCHE PATENTSCHRIFT

(11) **EP 1 419 316 B1**
(45) Veröffentlichungstag und Bekanntmachung des Hinweises auf die Patenterteilung: **13.09.2006**
(21) Anmeldenummer: 02754826.2
(22) Anmeldetag: 04.07.2002
(51) Int. Cl.: F04B 15/02

(54) **VERFAHREN ZUR ANSTEUERUNG EINER DICKSTOFFPUMPE**
METHOD FOR CONTROLLING A THICK MATTER PUMP
PROCEDE DE COMMANDE D'UNE POMPE A MATIERES EPAISSES

(30) Priorität: 22.08.2001 DE 10140193
(43) Veröffentlichungstag der Anmeldung: 19.05.2004
(73) Patentinhaber: PUTZMEISTER Aktiengesellschaft, 72631 Aichtal (DE)
(72) Erfinder: BENCKERT, Hartmut, 70794 Filderstadt (DE)
(74) Vertreter: Wolf, Eckhard
(86) Internationale Anmeldenummer: PCT/EP2002/007397
(87) Internationale Veröffentlichungsnummer: WO 2003/019007

(56) Entgegenhaltungen:
- DE-A- 2 039 854
- DE-A- 2 161 025
- US-A- 5 190 449

## Beschreibung

Die Erfindung betrifft ein Verfahren zur Ansteuerung einer Dickstoffpumpe, die zwei über Öffnungen in einen Materialaufgabebehälter mündende Förderzylinder mit im Gegentakt betätigbaren Förderkolben sowie eine innerhalb des Materialaufgabebehälters angeordnete, eintrittsseitig abwechselnd an die Öffnungen der Förderzylinder anschließbare und die jeweils andere Öffnung freigebende, austrittsseitig mit einer Förderleitung verbundene Rohrweiche aufweist, bei welchem Dickstoffmaterial beim Pumpbetrieb über den momentan zum Materialaufgabebehälter hin offenen Förderzylinder angesaugt und über den anderen momentan an die Rohrweiche angeschlossenen Förderzylinder unter Aufbau einer Dickstoffsäule durch die Förderleitung hindurch zu deren Auslass gefördert wird.

Obwohl Dickstoffpumpen dieser Art zur Förderung von beliebigen pumpfähigen Dickstoffen geeignet sind, kommt ihnen eine besondere technische und wirtschaftliche Bedeutung bei der Förderung von Flüssigbeton zu. Die folgenden Ausführungen beziehen sich daher beispielhaft auf die Förderung von Flüssigbeton, ohne dass darin eine Beschränkung zu sehen ist.

Dickstoffpumpen können auf stationären oder fahrbaren Gestellen angeordnet werden. Vor allem bei fahrbaren Betonpumpen ist die Förderleitung meist über einen als Knickmast ausgebildeten Verteilermast geführt und weist im Bereich seines Auslasses einen Endschlauch auf. Der Materialaufgabebehälter der Betonpumpe wird üblicherweise über Fahrmischer mit Flüssigbeton beschickt. Während der Wartezeiten auf den nächsten Fahrmischer oder bei Ausrichtung des Verteilermastes auf eine andere Ausbringstelle kommt es immer wieder zu Pumppausen, in denen die Betonpumpe stillsteht. Dabei muss berücksichtigt werden, dass ruhender Flüssigbeton zum Absetzen und zur Verfestigung neigt. Dies gilt insbesondere für selbstverdichtende Betone, bei denen aufgrund der Ausgasung von Luftporen sich eine Selbstverdichtung von unten her aufbaut. In den Pumppausen kommt es daher sowohl im Leitungssystem als auch im Materialaufgabebehälter zu unerwünschten Verfestigungserscheinigungen im Beton.

Bei einem Verfahren der eingangs angegebenen Art ist es an sich bekannt (DE-A-2039854 und DE-A-2161025), während einer Pumppause die Dickstoffsäule in der Förderleitung und/oder der Rohrweiche und/oder den Förderzylindern zumindest zeitweilig in Bewegung zu halten, indem die Rohrweiche in beliebiger Stellung, z.B. halb geöffnet, blockiert, so dass die Förderkolben weiterlaufen und den Beton ohne Förderung in Bewegung halten.

Der Erfindung liegt die Aufgabe zugrunde, das bekannte Verfahren zur Ansteuerung einer Dickstoffpumpe so weiter zu entwickeln, dass eine unerwünschte Verfestigung des Dickstoffmaterials während der Pumppausen vermieden wird.

Zur Lösung dieser Aufgabe werden die in den Ansprüchen 1, 10 und 11 angegebenen Merkmalskombinationen vorgeschlagen. Vorteilhafte Ausgestaltungen und Weiterbildungen der Erfindung ergeben sich aus den abhängigen Ansprüchen.

Die erfindungsgemäße Lösung geht von dem an sich bekannten Gedanken aus, dass die Verfestigung von vorzugsweise selbstverdichtenden Dickstoffen, wie Flüssigbeton dadurch vermieden werden kann, dass das Dickstoffmaterial auch während der Pumppausen in Bewegung gehalten wird. Dementsprechend wird während einer Pumppause die Dickstoffsäule in der Förderleitung und/oder der Rohrweiche und/oder den Förderzylindern zumindest zeitweilig in Bewegung gehalten wird, ohne dass Dickstoff auslassseitig aus der Förderleitung austritt. Dies wird dadurch erreicht, dass während der Pumppause die Förderkolben und/oder die Rohrweiche unter Erzeugung einer abwechselnd hin- und herbewegten Dickstoffsäule betätigt werden. Die Hauptmenge des Dickstoffmaterials kann bei dieser Verfahrensweise bis zur nächsten Pumpbetriebsphase im Förderleitungssystem verbleiben. Auch bei längeren Wartezeiten ist keine Entleerung der Förderleitung erforderlich.

Um sicherzustellen, dass der überwiegende Teil des Dickstoffmaterials im Förderleitungssystem verbleibt, wird gemäß der Erfindung vorgeschlagen,
- dass zu Beginn einer Pumppause aus einer momentanen Stillstandsstellung heraus zunächst Dickstoffmaterial im Rückwärtshub des Kolbens des momentan an die Rohrweiche angeschlossenen Förderzylinders aus der Förderleitung angesaugt wird,
- dass im Anschluss an den ersten Rückwärtshub die Rohrweiche auf den anderen Förderzylinder umgeschaltet und Dickstoffmaterial im Rückwärtshub von dessen Kolben aus der Förderleitung angesaugt wird,
- dass im Anschluss an den letzten Rückwärtshub die Rohrweiche auf den jeweils anderen Förderzylinder umgeschaltet und Dickstoffmaterial im Vorwärtshub von dessen Kolben in die Förderleitung gedrückt wird, ohne dass es auslassseitig aus der Förderleitung austritt.

Weiter ist es von Vorteil,
- wenn im Anschluss an den ersten Vorwärtshub die Rohrweiche auf den jeweils anderen Förderzylinder umgeschaltet und Dickstoffmaterial im Vorwärtshub von dessen Kolben in die Förderleitung gedrückt wird, ohne dass es auslassseitig aus der Förderleitung austritt,
- wenn im Anschluss an den letzten Vorwärtshub ohne Umschaltung der Rohrweiche Dickstoffmaterial im Rückwärtshub aus der Förderleitung angesaugt wird, und/oder
- wenn die vorstehenden Bewegungsabläufe während der Pumppause nach Art einer zyklischen Folgesteuerung wiederholt werden.

Die während der Pumppause ausgeführten Vorwärts- und Rückwärtshübe können sich sowohl über einen Teil als auch über die gesamte Zylinderlänge erstrecken. Grundsätzlich ist es dabei möglich, mehrere Rückwärts- und Vorwärtshübe hintereinander auch ohne Umschaltung der Rohrweiche auszuführen. Das auslassseitige Ende der Förderleitung sollte zu Beginn einer jeden Pumppause so weit angehoben werden, dass kein Dickstoffmaterial unter der Einwirkung der Schwerkraft auslassseitig austreten kann.

Um auch im Materialaufgabebehälter eine Selbstverdichtung oder Verfestigung des Dickstoffmaterials zu vermeiden, wird gemäß einer weiteren vorteilhaften Ausgestaltung der Erfindung vorgeschlagen, dass während der Pumppause das Dickstoffmaterial im Materialaufgabebehälter durch die hin- und hergeschaltete Rohrweiche und/oder mindestens ein Rührwerk in Bewegung gehalten wird. Die Drehrichtung des im Materialaufgabebehälter befindlichen Rührwerks kann dabei periodisch oder stochastisch, vorzugsweise in Abhängigkeit von den Kolbenhüben, umgekehrt werden. Grundsätzlich ist es möglich, dass während der Pumppause zusätzliche, in den Materialaufgabebehälter eingreifende Rührwerke vorzugsweise mit wechselnder Drehrichtung zugeschaltet werden.

Für den Fall, dass während der Pumppause sich kein oder nur wenig Dickstoffmaterial in der Förderleitung befindet, lässt sich ein vereinfachter Bewegungsmodus erfindungsgemäß dadurch erzielen, dass die Rohrweiche in der Pumppause in eine Mittelstellung mit Teilüberdeckung zwischen den beiden Zylinderöffnungen geschwenkt wird, und dass die Kolben vorzugsweise langsamer als beim Pumpbetrieb im Gegentakt angesteuert werden. Damit kann eine wirksame Umwälzung des Dickstoffmaterials im Materialaufgabebehälter und in den Förderzylindern erzielt werden, ohne dass es zu einer Strömung im Verteilermast kommt.

Grundsätzlich ist es erfindungsgemäß möglich, das Dickstoffmaterial in der Förderleitung und in der Rohrweiche auch mit mechanischen Mitteln in Bewegung zu halten. Dies kann dadurch erfolgen, dass während der Pumppausen ein Rührorgan über eine federelastische Welle oder eine Gelenkwelle in die Förderleitung eingeführt und mit Hilfe eines externen Antriebs in der Förderleitung schiebend oder drehend angetrieben wird. Vor einem neuen Pumpbeginn kann das Rührorgan wieder aus der Förderleitung entfernt werden.

Im folgenden wird die Erfindung anhand des in der Zeichnung in schematischer Weise dargestellten Ausführungsbeispiels näher erläutert.

Die einzige Figur zeigt eine Zweizylinder-Betonpumpe in teilweise geschnittener schaubildlicher Darstellung.

Die in der Zeichnung dargestellte Betonpumpe besteht im wesentlichen aus zwei Förderzylindern 10, deren stimseitige Öffnungen 12 in einen Materialaufgabebehälter 14 münden. In den Materialaufgabebehälter 14 greift eine Rohrweiche 18 ein, die eintrittsseitig abwechselnd an die Öffnungen 12 der Förderzylinder anschließbar und austrittsseitig mit einer Förderleitung 20 verbunden ist. Die in den Förderzylindern 10 angeordneten Förderkolben 26 werden über hydraulische Antriebszylinder 24', 24" im Gegentakt angetrieben. Zu diesem Zweck sind die Förderkolben 26 über eine gemeinsame Kolbenstange 28 mit den Antriebskolben 30 der Antriebszylinder 24', 24" verbunden. Im Bereich zwischen den Förderzylindern 10 und den Antriebszylindern 24', 24" befindet sich ein Wasserkasten 32, durch den die Kolbenstangen 28 hindurchgreifen.

Beim Pumpbetrieb wird Flüssigbeton über den momentan zum Materialaufgabebehälter 14 hin offenen Förderzylinder 10 angesaugt (Pfeil 22), und über den anderen, an die Rohrweiche 18 angeschlossenen Förderzylinder unter Aufbau einer Betonsäule durch die Förderleitung 20 hindurch zu deren Auslaß gefördert (Pfeile 16).

Bei Pumppausen, z. B. während der Wartezeit auf den nächsten Fahrmischer, kann es zu einer Verfestigung oder Absetzung von Betonbestandteilen im Gesamtsystem kommen. Dies gilt insbesondere bei selbstverdichtenden Betonen, bei denen aufgrund der Ausgasung von Luftporen der Beton sich von unten her verdichtet. Dieser unerwünschte Effekt kann vermieden werden, wenn das gesamte Betonvolumen in der Maschine auch während der Pumppausen in Bewegung gehalten wird. Dies kann durch eine geeignete Ansteuerung der Betonpumpe während der Pumppausen erfolgen, die der Pumpenmaschinist beispielsweise über seine Femsteuerung auslösen kann. Der auf diese Weise einzustellende Bewegungsmodus während der Pumppausen sieht vor, daß die Betonsäule in der Förderleitung 20 und/oder der Rohrweiche 18 und/oder den Förderzylindern 10 zumindest zeitweilig in Bewegung gehalten wird, ohne daß Flüssigbeton auslaßseitig aus der Förderleitung 20 austritt. Dies kann dadurch erfolgen, daß während der Pumppausen die Förderkolben 26 und/oder die Rohrweiche 18 unter Erzeugung einer abwechselnd hin- und herbewegten Betonsäule betätigt werden. Weiter kann während der Pumppausen der Flüssigbeton auch im Materialaufgabebehälter 14 durch die hin- und hergeschaltete Rohrweiche 18 und/oder mindestens ein Rührwerk 34 in Bewegung gehalten werden.

### Ausführungsbeispiel 1

Der Bewegungsmodus gemäß Ausführungsbeispiel 1 sieht vor, daß zu Beginn einer Pumppause aus einer momentanen Stillstandsstellung heraus zunächst Beton im Rückwärtshub des Kolbens 26 des momentan an die Rohrweiche 18 angeschlossenen Förderzylinders 10 aus der Förderleitung 20 angesaugt wird. Im Anschluß an diesen ersten Rückwärtshub wird die Rohrweiche 18 auf den anderen Förderzylinder 10 umgeschaltet und Beton ebenfalls im Rückwärtshub von dessen Kolben 26 aus der Förderleitung 20 angesaugt. Im Anschluß an den letzten Rückwärtshub kann dann die Rohrweiche 18 auf den jeweils anderen Förderzylinder 10 umgeschaltet und Beton im Vorwärtshub von dessen Kolben in die Förderleitung 20 gedrückt werden. Im Anschluß an den ersten Vorwärtshub kann die Rohrweiche auf den jeweils anderen Förderzylinder umgeschaltet und der Beton wiederum im Vorwärtshub von dessen Kolben in die Förderleitung gedrückt werden. Die beiden anfänglichen Rückwärtshübe sorgen dafür, daß bei den nächfolgenden Vorwärtshüben kein Beton auslaßseitig aus der Förderleitung austritt. Um dies auch bei den Folgehüben sicherzustellen, wird im Anschluß an den letzten Vorwärtshub ohne Umschaltung der Rohrweiche 18 Beton im Rückwärtshub aus der Förderleitung angesaugt. Der Rückwärts- und Vorwärtshub kann zeitweilig auch ohne Umschaltung der Rohrweiche 18 mehrfach wiederholt werden. Dabei führt das am jeweils offenen Förderzylinder ein- und austretende Material zu einer erwünschten Strömungsbewegung im Materialaufgabebehälter 14. Die vorstehenden Bewegungsabläufe können während der gesamten Pumppause nach Art einer zyklischen Folgesteuerung wiederholt werden, ohne daß es zu einem auslaßseitigen Austritt von Beton und zu einer übermäßigen Befüllung des Materialaufgabebehälters kommt. Die ständige Bewegung des Betonvolumens sorgt dafür, daß der Beton während der Pumppausen sich nicht verfestigen oder verdichten kann.

### Ausführungsbeispiel 2

Beim Betrieb von Betonpumpen kommt es häufig vor, daß sich zwar im Materialaufgabebehälter noch Flüssigbeton befindet, die Förderleitung und die Rohrweichen aber bereits gereinigt und frei von Beton sind. In diesem Fall ist es wichtig, daß der im Materialaufgabebehälter und in den Förderzylindern befindliche Beton in Bewegung gehalten wird, ohne daß der Beton über die Rohrweiche in die Förderleitung gelangt. Um dies zu erreichen, wird gemäß dem vereinfachten Bewegungsmodus nach Ausführungsbeispiel 2 vorgeschlagen, daß die Rohrweiche in der Pumppause in eine Mittelstellung mit Teilüberdeckung zwischen den beiden Zylinderöffnungen geschwenkt wird und daß die Kolben unter Aufrechterhaltung einer Bewegung im Beton vorzugsweise langsamer als beim Pumpbetrieb im Gegentakt angesteuert werden. Dadurch wird der Beton über die Förderzylinder im Trichter hin- und hergewälzt, ohne daß es zu einer unerwünschten Betonströmung in der Förderleitung kommt.

### Ausführungsbeispiel 3

Zur Aufrechterhaltung einer Betonbewegung innerhalb der Förderleitung ist es grundsätzlich auch möglich, ein mechanisches Rührorgan in die Förderleitung einzubringen. Dazu ist eine geeignete Öffnung an der Förderleitung vorzusehen, über die das Rührorgan beispielsweise über eine Gelenkwelle oder eine federelastische Welle eingeführt werden kann. Ein externer Antrieb sorgt dann dafür, daß das Rührorgan entweder drehend oder axial oszillierend bewegt wird, so daß eine Bewegung in die ruhende Betonsäule eingebracht wird. Bei einem neuen Pumpbeginn wird das Rührorgan dann wieder aus der Leitung herausgezogen.

Zusammenfassend ist folgendes festzuhalten: Die Erfindung betrifft ein Verfahren zur Ansteuerung einer Dickstoffpumpe. Die Dickstoffpumpe weist zwei über Öffnungen 12 in einen Materialaufgabebehälter 14 mündende Förderzylinder 10 mit im Gegentakt betätigbaren Förderkolben 26 sowie eine innerhalb des Materialaufgabebehälters 14 angeordnete, eintrittsseitig abwechselnd an die Öffnungen der Förderzylinder anschließbare und die jeweils andere Öffnung freigebende, austrittsseitig mit einer Förderleitung 20 verbundene Rohrweiche 18 auf. Beim Pumpbetrieb wird über den momentan zum Materialaufgabebehälter hin offenen Förderzylinder Dickstoffmaterial, wie z. B. Flüssigbeton angesaugt und über den anderen, an die Rohrweiche 18 angeschlossenen Förderzylinder 10 unter Aufbau einer Dickstoffsäule durch die Förderleitung 20 hindurch zu deren Auslaß gefördert. Um Absetzerscheinungen, Verdichtungen und Verfestigungen im Dickstoffmaterial zu vermeiden, wird gemäß der Erfindung vorgeschlagen, daß die Dickstoffsäule während einer Pumppause in der Förderleitung 20 und/oder der Rohrweiche 18 und/oder den Förderzylindern 10 zumindest zeitweilig in Bewegung gehalten wird, ohne daß Dickstoffmaterial austrittsseitig aus der Förderleitung 20 austritt. Weiter sieht die Erfindung vor, daß während der Pumppause auch das Dickstoffmaterial im Materialaufgabebehälter durch die hin- und hergeschaltete Rohrweiche 18 und/oder mindestens ein Rührwerk 34 in Bewegung gehalten wird.

## Patentansprüche

1. Verfahren zur Ansteuerung einer Dickstoffpumpe, die zwei über Öffnungen (12) in einen Materialaufgabebehälter (14) mündende Förderzylinder (10) mit im Gegentakt betätigbaren Förderkolben (26) sowie eine innerhalb des Materialaufgabebehälters (14) angeordnete, eintrittsseitig abwechselnd an die Öffnungen (12) der Förderzylinder anschließbare und die jeweils andere Öffnung freigebende, austrittsseitig mit einer Förderleitung (20) verbundene Rohrweiche (18) aufweist, bei welchem Dickstoffmaterial, vorzugsweise Flüssigbeton beim Pumpbetrieb über den momentan zum Materialaufgabebehälter (14) hin offenen Förderzylinder (10) angesaugt und über den anderen, an die Rohrweiche (18) angeschlossenen Förderzylinder (10) unter Aufbau einer Dickstoffsäule durch die Förderleitung (20) hindurch zu deren Auslaß gefördert wird, wobei während einer Pumppause die Dickstoffsäule in der Förderleitung (20) und/oder der Rohrweiche (18) und/oder den Förderzylindern (10) zumindest zeitweilig in Bewegung gehalten wird, indem die Förderkolben (26) und/oder die Rohrweiche (18) unter Erzeugung einer abwechselnd hin- und herbewegten Dickstoffsäule betätigt werden, ohne daß Dickstoffmaterial auslaßseitig aus der Förderleitung (20) austritt, **dadurch gekennzeichnet, daß** zu Beginn einer Pumppause aus einer momentanen Stillstandsstellung heraus zunächst Dickstoffmaterial im Rückwärtshub des Kolbens (26) des momentan an die Rohrweiche (18) angeschlossenen Förderzylinders (10) aus der Förderleitung (20) angesaugt wird, daß im Anschluß an den ersten Rückwärtshub die Rohrweiche (18) auf den anderen Förderzylinder (10) umgeschaltet und Dickstoffmaterial im Rückwärtshub von dessen Kolben (26) aus der Förderleitung (20) angesaugt wird und daß im Anschluß an den letzten Rückwärtshub die Rohrweiche (18) auf den jeweils anderen Förderzylinder (10) umgeschaltet und Dickstoffmaterial im Vorwärtshub von dessen Kolben in die Förderleitung (20) gedrückt wird, ohne daß es auslaßseitig aus der Förderleitung austritt.

2. Verfahren nach Anspruch 1, **dadurch gekennzeichnet, daß** im Anschluß an den ersten Vorwärtshub die Rohrweiche auf den jeweils anderen Förderzylinder umgeschaltet und Dickstoffmaterial im Vorwärtshub von dessen Kolben in die Förderleitung gedrückt wird, ohne daß es auslaßseitig aus der Förderleitung austritt.

3. Verfahren nach Anspruch 1 oder 2, **dadurch gekennzeichnet, daß** im Anschluß an einen Vorwärtshub ohne Umschaltung der Rohrweiche Dickstoffmaterial im Rückwärtshub aus der Förderleitung angesaugt wird.

4. Verfahren nach einem der Ansprüche 1 bis 3, **dadurch gekennzeichnet, daß** im Anschluß an einen Rückwärtshub ohne Umschaltung der Rohrweiche Dickstoffmaterial im Vorwärtshub in die Förderleitung (20) gedrückt wird, ohne daß es auslaßseitig aus der Förderleitung austritt.

5. Verfahren nach einem der Ansprüche 1 bis 4, **dadurch gekennzeichnet, daß** die Bewegungsabläufe während der Pumppause nach Art einer Folgesteuerung zyklisch wiederholt werden.

6. Verfahren nach einem der Ansprüche 1 bis 5, **dadurch gekennzeichnet, daß** während der Pumppause das Dickstoffmaterial im Materialaufgabebehälter (14) durch die hin- und hergeschaltete Rohrweiche (18) und/oder mindestens ein Rührwerk (34) in Bewegung gehalten wird.

7. Verfahren nach Anspruch 6, **dadurch gekennzeichnet, daß** die Drehrichtung des im Materialaufgabebehälter (14) befindlichen Rührwerks (34) periodisch oder stochastisch, vorzugsweise in Abhängigkeit von den Kolbenhüben umgekehrt wird.

8. Verfahren nach einem der Ansprüche 1 bis 7, **dadurch gekennzeichnet, daß** während der Pumppause zusätzlich in den Materialaufgabebehälter eingreifende Rührwerke vorzugsweise mit wechselnder Drehrichtung zugeschaltet werden.

9. Verfahren nach einem der Ansprüche 1 bis 8, **dadurch gekennzeichnet, daß** die während der Pumppause ausgeführten Vorwärts- und Rückwärtshübe sich zumindest über einen Teil der Zylinderlänge erstrecken.

10. Verfahren zur Ansteuerung einer Dickstoffpumpe, die zwei über Öffnungen (12) in einen Materialaufgabebehälter (14) mündende Förderzylinder (10) mit im Gegentakt betätigbaren Förderkolben (26) sowie eine innerhalb des Materialaufgabebehälters (14) angeordnete, eintrittsseitig abwechselnd an die Öffnungen (12) der Förderzylinder anschließbare und die jeweils andere Öffnung freigebende, austrittsseitig mit einer Förderleitung (20) verbundene Rohrweiche (18) aufweist, bei welchem Dickstoffmaterial, vorzugsweise Flüssigbeton beim Pumpbetrieb über den momentan zum Materialaufgabebehälter (14) hin offenen Förderzylinder (10) angesaugt und über den anderen, an die Rohrweiche (18) angeschlossenen Förderzylinder (10) unter Aufbau einer Dickstoffsäule durch die Förderleitung (20) hindurch zu deren Auslaß gefördert wird, wobei während einer Pumppause die Dickstoffsäule in der Förderleitung (20) und/oder der Rohrweiche (18) und/oder den Förderzylindern (10) zumindest zeitweilig in Bewegung gehalten wird, ohne daß Dickstoffmaterial auslaßseitig aus der Förderleitung (20) austritt, **dadurch gekennzeichnet, daß** die Rohrweiche (18) in der Pumppause in eine Mittelstellung mit Teilüberdeckung zwischen den beiden Zylinderöffnungen (12) geschwenkt wird und daß die Kolben (26) unter Aufrechterhaltung einer Bewegung im Dickstoffmaterial vorzugsweise langsamer als beim Pumpbetrieb im Gegentakt angesteuert werden.

11. Verfahren zur Ansteuerung einer Dickstoffpumpe, die zwei über Öffnungen (12) in einen Materialaufgabebehälter (14) mündende Förderzylinder (10) mit im Gegentakt betätigbaren Förderkolben (26) sowie eine innerhalb des Materialaufgabebehälters (14) angeordnete, eintrittsseitig abwechselnd an die Öffnungen (12) der Förderzylinder anschließbare und die jeweils andere Öffnung freigebende, austrittsseitig mit einer Förderleitung (20) verbundene Rohrweiche (18) aufweist, bei welchem Dickstoffmaterial, vorzugsweise Flüssigbeton beim Pumpbetrieb über den momentan zum Materialaufgabebehälter (14) hin offenen Förderzylinder (10) angesaugt und über den anderen, an die Rohrweiche (18) angeschlossenen Förderzylinder (10) unter Aufbau einer Dickstoffsäule durch die Förderleitung (20) hindurch zu deren Auslaß gefördert wird, wobei während einer Pumppause die Dickstoffsäule in der Förderleitung (20) und/oder der Rohrweiche (18) und/oder den Förderzylindern (10) zumindest zeitweilig in Bewegung gehalten wird, ohne daß Dickstoffmaterial auslaßseitig aus der Förderleitung (20) austritt, **dadurch gekennzeichnet, daß** während der Pumppause ein mechanisches Rührorgan in die Förderleitung eingeführt und gegenüber der dort vorhandenen Dickstoffsäule in Bewegung versetzt wird.

12. Verfahren nach Anspruch 11, **dadurch gekennzeichnet, daß** das Rührorgan an einer mit einem Dreh- und/oder Schubantrieb versehenen Gelenkwelle oder federelastischen Welle angeordnet ist.

13. Verfahren nach einem der Ansprüche 1 bis 12, **dadurch gekennzeichnet, daß** das auslaßseitige Ende der Förderleitung während der Pumppause so weit angehoben wird, daß kein Dickstoffmaterial unter der Einwirkung der Schwerkraft auslaßseitig austritt.

## Claims

1. Process for controlling a thick matter pump, including two conveyor cylinders (10) communicating via openings (12) with a material reservoir (14) and with conveyor pistons (26) operated in counterstroke, as well as a pipe branch (18) provided within the material reservoir (14) connected on the inlet side alternative with one of the openings (12) of the conveyor cylinders with freeing of the respective other opening and on the outlet side connected with a conveyance conduit (20), in which thick matter, preferably liquid concrete, is suctioned in during pump operation through the conveyor cylinder (10) which is open at the time towards the material reservoir (14) and is conveyed through the other conveyor cylinder (10) which is connected to the branch pipe (18) and through the conveyance conduit (20) with building up of a thick matter column towards the outlet thereof, wherein during a pausing of pumping the thick matter column in the conveyance conduit (20) and/or the branch pipe (18) and/or the conveyor cylinders (10) is at least temporarily maintained in motion by operating the conveyor piston (26) and/or the branch pipe (18) for producing an alternating back and forth movement of the thick matter column, without thick matter exiting from the outlet side of the conduit (20), thereby **characterized**, that at the onset of pausing of pumping, starting with a temporarily resting condition, first thick matter is suctioned out of the conveyance conduit (20) by a backwards stroke of the piston (26) of the conveyor cylinder (10) connected at this time with the branch pipe (18), that subsequent to the first backwards stroke the branch pipe (18) is switched over to the other conveyor cylinder (10) and thick matter is suctioned out of the conveyance conduit (20) by a backwards stroke of its piston (26) and that subsequent to the last backwards stroke the branch pipe (18) is switched over to the respective other conveyor cylinder (10) and thick matter is pressed into the conveyance conduit (20) by a forwards stroke of its piston, without matter exiting from the outlet side of the conveyance conduit.

2. Process according to Claim 1, thereby **characterized**, that subsequent to the first forward stroke the branch pipe is switched over to the respective other conveyor cylinder and thick matter is pressed into the conveyance conduit by the forward stroke of this piston, without it exiting the outlet side of the conveyance conduit.

3. Process according to Claim 1 or 2, thereby **characterized**, that subsequent to a forward stroke thick matter is sucked out of the conveyance conduit in a backward stroke without switching of the branch pipe.

4. Process according to one of Claim 1 tthrough 3, thereby **characterized**, that subsequent to a backwards stroke thick matter is pressed with forward stroke into the conveyance conduit (20) without switching over of the branch pipe, without it exiting the outlet side of the conveyance conduit.

5. Process according to one of Claims 1 through 4, thereby **characterized**, that the movement stroke is repeated cyclically during the pausing of the pumping in the manner of a sequential control.

6. Process according to one of Claims 1 through 5, thereby **characterized**, that during the pause in pumping the thick matter in the material reservoir (14) is kept in movement by the back and forth switching of the branch pipe (18) and/or at least one mixer (34).

7. Process according to Claim 6, thereby **characterized**, that the direction of rotation of the stirrer located in the material reservoir (14) is reversed periodically or stochastically, preferably in relationship to the piston stroke.

8. Process according to one of Claims 1 through 7, thereby **characterized**, that during the pausing of the pump supplemental stirrers engaging in the material reservoir are brought into operation preferably with alternating direction of rotation.

9. Process according to one of Claims 1 through 8, thereby **characterized**, that the forward and backward stroke carried out during the pausing of pumping extends over least a part of the length of the cylinder.

10. Process for controlling a thick matter pump, including two conveyor cylinders (10) communicating via openings (12) with a material reservoir (14) and with conveyor pistons (26) operated in counterstroke, as well as a pipe branch (18) provided within the material reservoir (14) connected on the inlet side alternative with one of the openings (12) of the conveyor cylinders with freeing of the respective other opening and on the outlet side connected with a conveyance conduit (20), in which thick matter, preferably liquid concrete, is suctioned in during pump operation through the conveyor cylinder (10) which is open at the time towards the material reservoir (14) and is conveyed through the other conveyor cylinder (10) which is connected to the branch pipe (18) and through the conveyance conduit (20) with building up of a thick matter column towards the outlet thereof, wherein during a pausing of pumping the thick matter column in the conveyance conduit (20) and/or the branch pipe (18) and/or the conveyor cylinders (10) is at least temporarily maintained in motion by operating the conveyor piston (26) and/or the branch pipe (18) for producing an alternating back and forth movement of the thick matter column, without thick matter exiting from the outlet side of the conduit (20), thereby **characterized**, that during the pause in pumping the branch pipe (18) is pivoted to an intermediate position with partial bridging between the two cylinder openings (12), and that the piston (26) is controlled in counterstroke with bringing about a movement in the thick matter, preferably slower than in the case of a pumping operation.

11. Process for controlling a thick matter pump, including two conveyor cylinders (10) communicating via openings (12) with a material reservoir (14) and with conveyor pistons (26) operated in counterstroke, as well as a pipe branch (18) provided within the material reservoir (14) connected on the inlet side alternative with one of the openings (12) of the conveyor cylinders with freeing of the respective other opening and on the outlet side connected with a conveyance conduit (20), in which thick matter, preferably liquid concrete, is suctioned in during pump operation through the conveyor cylinder (10) which is open at the time towards the material reservoir (14) and is conveyed through the other conveyor cylinder (10) which is connected to the branch pipe (18) and through the conveyance conduit (20) with building up of a thick matter column towards the outlet thereof, wherein during a pausing of pumping the thick matter column in the conveyance conduit (20) and/or the branch pipe (18) and/or the conveyor cylinders (10) is at least temporarily maintained in motion by operating the conveyor piston (26) and/or the branch pipe (18) for producing an alternating back and forth movement of the thick matter column, without thick matter exiting from the outlet side of the conduit (20), thereby **characterized**, that during the pausing of pumping a mechanical stirring element is introduced into the conveyor line that causes movement within the thick matter column present therein.

12. Process according to claim 11 thereby **characterized**, that the stirring element is provided on an articulated shaft or string elastic shaft associated with a rotation and/or push drive.

13. Process according to one of Claims 1 through 12, thereby **characterized**, that the outlet end of the conveyance conduit, during pausing of pumping, is lifted to the extent that no thick matter flows out of the outlet side under the influence of gravity.

## Revendications

1. Procédé de commande d'une pompe à matières épaisses qui présente deux cylindres de refoulement (10) débouchant par des ouvertures (12) dans un récipient (14) de chargement de matière et dotés de pistons de refoulement (26) actionnables en exploitation symétrique, ainsi qu'un aiguillage tubulaire (18) qui est disposé à l'intérieur du récipient (14) de chargement de matière et qui est relié du côté de sortie à une conduite de refoulement (20) et, du côté d'entrée, peut être raccordé alternativement aux ouvertures (12) des cylindres de refoulement en libérant l'autre ouverture respective, procédé selon lequel de la matière épaisse, de préférence du béton liquide, est lors du fonctionnement de pompage aspirée au moyen du cylindre de refoulement (10) momentanément ouvert vers le récipient (14) de chargement de matière et, au moyen de l'autre cylindre de refoulement (10) raccordé à l'aiguillage tubulaire (18), refoulée à travers la conduite de refoulement (20) vers la sortie de cette conduite tandis qu'une colonne de matière épaisse se constitue, sachant que pendant une pause de pompage, la colonne de matière épaisse dans la conduite de refoulement (20) et/ou dans l'aiguillage tubulaire (18) et/ou dans les cylindres de refoulement (10) est maintenue au moins temporairement en mouvement par le fait que les pistons de refoulement (26) et/ou l'aiguillage tubulaire (18) sont actionnés en produisant une colonne de matière épaisse alternativement déplacée en va-et-vient, sans que de la matière épaisse quitte la conduite de refoulement (20) du côté de sortie, **caractérisé en ce qu'**au début d'une pause de pompage, à partir d'une position momentanée d'arrêt, de la matière épaisse est initialement, pendant la course de retour du piston (26) du cylindre de refoulement (10) momentanément raccordé à l'aiguillage tubulaire (18), aspirée hors de la conduite de refoulement (20), **en ce qu'**à la suite de la première course de retour, l'aiguillage tubulaire (18) est commuté sur l'autre cylindre de refoulement (10) et de la matière épaisse est aspirée hors de la conduite de refoulement (20) pendant la course de retour du piston de ce cylindre, et **en ce qu'**à la suite de la dernière course de retour, l'aiguillage tubulaire (18) est commuté sur l'autre cylindre de refoulement (10) respectif, et de la matière épaisse est refoulée pendant la course aller du piston de ce cylindre dans la conduite de refoulement (20) sans qu'elle quitte la conduite de refoulement du côté de sortie.

2. Procédé selon la revendication 1, **caractérisé en ce qu'**à la suite de la première course aller, l'aiguillage tubulaire est commuté sur l'autre cylindre de refoulement respectif et de la matière épaisse est, pendant la course aller du piston de ce cylindre, refoulée dans la conduite de refoulement sans qu'elle quitte la conduite de refoulement du côté de sortie.

3. Procédé selon la revendication 1 ou 2, **caractérisé en ce qu'**à la suite d'une course aller sans commutation de l'aiguillage tubulaire, de la matière épaisse est aspirée pendant la course de retour hors de la conduite de refoulement.

4. Procédé selon l'une des revendications 1 à 3, **caractérisé en ce qu'**à la suite d'une course de retour sans commutation de l'aiguillage tubulaire, de la matière épaisse est refoulée pendant la course aller dans la conduite de refoulement (20) sans qu'elle quitte la conduite de refoulement du côté de sortie.

5. Procédé selon l'une des revendications 1 à 4, **caractérisé en ce que** les déroulements de mouvements pendant la pause de pompage sont répétés cycliquement à la manière d'une commande séquentielle.

6. Procédé selon l'une des revendications 1 à 5, **caractérisé en ce que**, pendant la pause de pompage, la matière épaisse dans le récipient (14) de chargement de matière est maintenue en mouvement par l'aiguillage tubulaire (18) commuté en va-et-vient et/ou par au moins un agitateur (34).

7. Procédé selon la revendication 6, **caractérisé en ce que** le sens de rotation de l'agitateur (34) présent dans le récipient (14) de chargement de matière est inversé périodiquement ou aléatoirement, de préférence en fonction des courses de piston.

8. Procédé selon l'une des revendications 1 à 7, **caractérisé en ce que**, pendant la pause de pompage, on active en plus des agitateurs agissant de préférence avec un sens de rotation changeant dans le récipient de chargement de matière.

9. Procédé selon l'une des revendications 1 à 8, **caractérisé en ce que** les courses aller et de retour accomplies pendant la pause de pompage s'étendent sur au moins une partie de la longueur de cylindre.

10. Procédé de commande d'une pompe à matières épaisses qui présente deux cylindres de refoulement (10) débouchant par des ouvertures (12) dans un récipient (14) de chargement de matière et dotés de pistons de refoulement (26) actionnables en exploitation symétrique, ainsi qu'un aiguillage tubulaire (18) qui est disposé à l'intérieur du récipient (14) de chargement de matière et qui est relié du côté de sortie à une conduite de refoulement (20) et, du côté d'entrée, peut être raccordé alternativement aux ouvertures (12) des cylindres de refoulement en libérant l'autre ouverture respective, procédé selon lequel de la matière épaisse, de préférence du béton liquide, est lors du fonctionnement de pompage aspirée au moyen du cylindre de refoulement (10) momentanément ouvert vers le récipient (14) de chargement de matière et, au moyen de l'autre cylindre de refoulement (10) raccordé à l'aiguillage tubulaire (18), refoulée à travers la conduite de refoulement (20) vers la sortie de cette conduite tandis qu'une colonne de matière épaisse se constitue, sachant que pendant une pause de pompage, la colonne de matière épaisse dans la conduite de refoulement (20) et/ou dans l'aiguillage tubulaire (18) et/ou dans les cylindres de refoulement (10) est maintenue au moins temporairement en mouvement sans que de la matière épaisse quitte la conduite de refoulement (20) du côté de sortie, **caractérisé en ce que**, pendant la pause de pompage, l'aiguillage tubulaire (18) est pivoté dans une position médiane avec recouvrement partiel entre les deux ouvertures (12) de cylindre, et **en ce que** les pistons (26) sont commandés en exploitation symétrique, en maintenant un mouvement dans la matière épaisse, de préférence plus lentement que lors du fonctionnement de pompage.

11. Procédé de commande d'une pompe à matières épaisses qui présente deux cylindres de refoulement (10) débouchant par des ouvertures (12) dans un récipient (14) de chargement de matière et dotés de pistons de refoulement (26) actionnables en exploitation symétrique, ainsi qu'un aiguillage tubulaire (18) qui est disposé à l'intérieur du récipient (14) de chargement de matière et qui est relié du côté de sortie à une conduite de refoulement (20) et, du côté d'entrée, peut être raccordé alternativement aux ouvertures (12) des cylindres de refoulement en libérant l'autre ouverture respective, procédé selon lequel de la matière épaisse, de préférence du béton liquide, est lors du fonctionnement de pompage aspirée au moyen du cylindre de refoulement (10) momentanément ouvert vers le récipient (14) de chargement de matière et, au moyen de l'autre cylindre de refoulement (10) raccordé à l'aiguillage tubulaire (18), refoulée à travers la conduite de refoulement (20) vers la sortie de cette conduite tandis qu'une colonne de matière épaisse se constitue, sachant que pendant une pause de pompage, la colonne de matière épaisse dans la conduite de refoulement (20) et/ou dans l'aiguillage tubulaire (18) et/ou dans les cylindres de refoulement (10) est maintenue au moins temporairement en mouvement sans que de la matière épaisse quitte la conduite de refoulement (20) du côté de sortie, **caractérisé en ce que**, pendant la pause de pompage, un organe agitateur mécanique est introduit dans la conduite de refoulement et mis en mouvement par rapport à la colonne de matière épaisse qui s'y trouve.

12. Procédé selon la revendication 11, **caractérisé en ce que** l'organe agitateur est disposé sur un arbre à élasticité de ressort ou un arbre articulé pourvu d'un entraînement en rotation et/ou en poussée.

13. Procédé selon l'une des revendications 1 à 12, **caractérisé en ce que** l'extrémité du côté de sortie de la conduite de refoulement est, pendant la pause de pompage, relevée suffisamment pour empêcher l'évacuation de matière épaisse du côté de sortie sous l'action de la gravité.
